# EUROPÄISCHE PATENTSCHRIFT

(11) **EP 0 382 153 B1**
(45) Veröffentlichungstag und Bekanntmachung des Hinweises auf die Patenterteilung: **17.06.1992**
(21) Anmeldenummer: 90102272.3
(22) Anmeldetag: 06.02.1990
(51) Int. Cl.: E03C 1/324

(54) **Schwenkbares Trageelement für ein Becken**
Swivel-mounted support element for a basin
Support pivotant pour cuvette

(30) Priorität: 07.02.1989 DE 3903516
(43) Veröffentlichungstag der Anmeldung: 16.08.1990
(73) Patentinhaber: Schlipphak, Roland, Dipl.-Ing., D-7000 Stuttgart 1 (DE)
(72) Erfinder: Schlipphak, Roland, Dipl.-Ing., D-7000 Stuttgart 1 (DE)
(74) Vertreter: Dreiss, Fuhlendorf, Steimle & Becker, Patentanwälte

(56) Entgegenhaltungen:
- DE-A- 1 904 073
- DE-C- 556 924
- FR-A- 1 389 550
- US-A- 1 361 829
- US-A- 4 726 552

## Beschreibung

Die Erfindung betrifft ein schwenkbares Tragelement für ein Becken, insbesondere ein Waschbecken, mit einem um eine vertikale Achse bewegbaren Schwenkarm, an dessen freiem Ende das Becken von einer Aufnahme gehalten ist und das über mindestens teilweise durch den Schwenkbarm geführte Leitungen ver- und entsorgbar ist, wobei die Aufnahme um eine vertikale Stellachse einstellbar und arretierbar ist (siehe die DE-A-1 904 073).

Aus der DE-C-556 924 ist ein Tragelement bekannt, bei dem die vertikale Achse des Schwenkarms durch den Randbereich des Beckens hindurchgeführt ist. Die Beckenausbildung ist dadurch kompliziert und der durch das Verschwenken des Beckens erzielbare Freiraum ist durch den nur geringen möglichen Abstand des Beckens von der vertikalen Schwenkachse begrenzt. Der Ausgleich von Herstell- und Einbautoleranzen des Beckens gegenüber sonst vorhandenen anderweitig befestigten Sanitäreinrichtungen sind nicht möglich.

Auch bei einer weiteren aus der FR-A-1,389,550 bekannten Anordnung ist eine Lagekorrekturmöglichkeit nicht vorgesehen. Aus der US-A-1 361 829 ist ein frei drehbares von Schwenkarmen getragenes freiliegendes Waschbecken bekannt, das nicht gegen Beschädigungen geschützt ist.

In Vermeidung der geschilderten Nachteile liegt der vorliegenden Erfindung die **Aufgabe** zugrunde, ein schwenkbares Tragelement der eingangs genannten Art so zu verbessern, daß Herstellungsabweichungen und Einbautoleranzen in weiten Bereichen ausgleichbar sind.

Zur **Lösung** dieser Aufgabe sieht die Erfindung vor, daß das Becken in oder an der Aufnahme durch Drehen und/oder Verschieben eintellbar und in der gewünschten Lage gegenüber der Aufnahme fixierbar gehalten ist.

Dadurch kann in der Gebrauchslage das Becken exakt ausgerichtet werden, wobei durch unterschiedliche Einbaubedingungen die Endlagen des Schwenkarms praktisch beliebig variieren können und unterschiedliche Einbaumaße und große Toleranzen ausgeglichen werden können.

Eine besonders leichte Anpassbarkeit kann dadurch erreicht werden, daß das Becken vorzugsweise etwa rotationssymmetrisch ausgebildet in der Aufnahme um seine Mittelachse dreh- und feststellbar gehalten ist.

Dadurch, daß die vertikale Stellachse der Aufnahme nahe dem Beckenaußenbereich im Abstand von der Mittelachse des Beckens verläuft, kann der Abstand des Beckens von der vertikalen Achse des Schwenkarms um den doppelten Abstand Stellachse der Aufnahme und Mittelachse des Beckens verstellt werden, so daß eine Anpassung an unterschiedliche Einbaumaße in der Größenordnung von 30 cm und mehr ohne Schwierigkeiten realisierbar ist und zwar ohne daß irgendwie hierdurch ein störender von der Symmetrie abweichender optischer Eindruck entsteht.

Die Installation wird wesentlich erleichtert, wenn die durch den Schwenkarm geführten Leitungen mindestens für die unter Druck stehenden Medien Kaltwasser, Warmwasser flexible Schläuche sind. Hierzu besteht der Schwenkarm besonders vorteilhaft aus einem vertikal verlaufenden Lagerteil und einem leicht schräg oder etwa horizontal verlaufenden Trägerteil, wobei die Enden des Lagerteils von Wandlagern drehbar gehalten sind.

Mindestens das untere Wandlager ist hohl ausgebildet, wobei dann mindestens eine Entsorgungsleitung durch dieses untere Wandlager hindurchgeführt ist, um so problemlos Abwasser bspw. über einen Sifon in eine gebäudefeste Wasserleitung abzuführen.

Zweckmäßigerweise ist auch das obere Wandlager hohl ausgebildet und es sind die flexiblen Schläuche nach oben aus diesem Wandlager herausgeführt und zweckmäßigerweise verdeckt mit gebäudeseitigen Versorgungsleitungen verbunden.

Konstruktiv besonders einfach und stabil kann die Aufnahme einen Tragring aufweisen, auf dem sich mindestens ein Randvorsprung des Beckens abstützt. Die Beckenbefestigung wird so besonders einfach und auch bei einer Lockerung der Befestigung ist ein Herabfallen des Beckens unmöglich.

Weitere erfindungsgemäße Ausbildungen sind den Unteransprüchen zu entnehmen und werden mit ihren Vorteilen anhand der beigefügten Zeichnungen in der nachstehenden Beschreibung näher erläutert. Es zeigt:
Figur 1 eine Toiletteneinrichtung,
Figur 2 eine Seitenansicht eines Beckens, das auf einem teilweise dargestellten Schwenkarm angeordnet ist,
Figur 3 eine Draufsicht auf die Beckenanordnung der Fig. 2 und
Figuren 4 u. 5 den Fig. 2 und 3 entsprechende Anordnungen mit verkürzt eingestelltem Abstand zwischen der Mittelachse des Beckens und der Achse des Schwenkarms.

In einem Sanitärraum ist an einem Installationsblock 1 über ein oberes Wandlager 2 und ein unteres Wandlager 3 um eine vertikale Achse 4 schwenkbar ein Schwenkarm 5 gelagert. Dieser Schwenkarm 5 besteht aus einem vertikalen als Rohr ausgebildeten Lagerteil 6 und einem geringfügig schräg nach oben oder etwa horizontal verlaufenden Trägerteil 7, an dessen Ende ein Becken 8, insbesondere ein Waschbecken, schwenkbar angeordnet ist. In der Gebrauchslage liegt dieses Becken 8 etwa symmetrisch über einer WC-Schüssel 9 unterhalb eines Spiegels 12.

Das Becken 8 ist zumindest bezüglich seiner Halterung roationssymmetrisch zu einer Mittelachse 13 ausgebildet und ist durch eine am freien Ende des Schwenkarms 5 um eine vertikale Stellachse 14 schwenk- und einstellbar angeordnete Aufnahme 15 gehalten. Die Stellachse 14 dieser Aufnahme 15 liegt exzentrisch im Randbereich des Beckens 8 in einem Abstand 16 von der Mittelachse 13 des Beckens. In der Gebrauchslage kann hierdurch die Entfernung der Mittelachse 13 des Beckens 8 von der vertikalen Achse 4, um die der Schwenkarm geschwenkt werden kann, um den zweifachen Abstand 16 variiert werden, so daß bei unterschiedlichen Abmessung des Installationsblocks 1 trotzdem das Becken 8 in der Gebrauchslage so eingestellt werden kann, daß es symmetrisch angeordnet ist.

Die Aufnahme 15 für das Becken 8 weist konzentrisch zur Stellachse 14 eine Aufnahmehülse 20 auf, in die ein vertikal hochstehender Zapfen 21 des Schwenkarms 5 aufgenommen ist. Die Fixierung der Zapfen 21, Aufnahmehülse 20 kann nach erfolgter Winkeleinstellung, wie sie in den Fig. 4 und 5 gegenüber den Fig. 2 und 3 dargestellt ist, durch eine Klemmvorrichtung insbesondere eine Klemmschraube erfolgen.

Die Aufnahmehülse 20 kann noch durch Stegbleche 23 abgestützt sein.

Um den Zugang zur WC-Schüssel 9 freizugeben, kann der Schwenkarm 5 mit dem Becken 8 um ca. 180° über das Duschbecken 17 weggeschwenkt werden.

Die Versorgungs- und Entsorgungsleitungen 10, 11, 18 für das Becken 8 verlaufen im Inneren des Schwenkarms 5. Der Trägerteil 7 hat daher ein hochgestelltes Rechteck oder Ovalprofil, dessen Innenraum mit dem rohrförmigen Lagerteil 6 in Verbindung steht. Die Entsorgungsleitung 18 ist über einen Sifon 19 mit einer gebäudefesten, nicht dargestellten, Abwasserleitung verbunden, während die druckführenden Versorgungsleitungen 10, 11 für Kaltwasser und Warmwasser durch das obere Wandlager 4 als flexible Schläuche durch den Lagerteil 6 und den Trägerteil 7 hindurch zum Wasserhahn 22 des Beckens 8 verdeckt verlegt sind.

## Patentansprüche

1. Schwenkbares Tragelement für ein Becken (8), insbesondere ein Waschbecken, mit einem um eine vertikale Achse (4) bewegbaren Schwenkarm (5), an dessen freiem Ende das Becken (8) von einer Aufnahme (15) gehalten ist, und das über mindestens teilweise durch den Schwenkarm (5) geführte Leitungen (10,11,18) ver- und entsorgbar ist, wobei die Aufnahme (15) um eine vertikale Stellachse (14) einstellbar und arretierbar ist, dadurch gekennzeichnet, daß das Becken (8) in order an der Aufnahme (15) durch Drehen und/oder Verschieben einstellbar und in der gewünschten Lage gegenüber der Aufnahme (15) fixierbar gehalten ist.

2. Tragelement nach Anspruch 1, dadurch gekennzeichnet, daß das Becken (8) vorzugsweise etwa rotationssymmetrisch in der Aufnahme (15) um eine Mittelachse (13) drehbar und feststellbar gehalten ist.

3. Tragelement nach einem der Ansprüche 1 oder 2, dadurch gekennzeichnet, daß die vertikale Stellachse (14) der Aufnahme (15) nahe dem Beckenaußenbereich mit bestand von der Mittelachse (13) des Beckens verläuft.

4. Tragelement nach einem der Ansprüche 1 bis 3, dadurch gekennzeichnet, daß die durch den Schwenkarm (5) geführten Leitungen mindestens für die unter Druck stehenden Medien Kaltwasser, Warmwasser flexible Schläuche sind.

5. Tragelement nach einem der Ansprüche 1 bis 4, dadurch gekennzeichnet, daß der Schwenkarm (5) aus einem vertikal verlaufendem Lagerteil (6) und einem leicht schräg oder etwa horizontal verlaufendem Trägerteil (7) besteht, und daß die Enden des Lagerteils (6) von Wandlagern (2, 3) gehalten sind.

6. Tragelement nach Anspruch 4 und 5, dadurch gekennzeichnet, daß mindestens das untere Wandlager (3) hohl ausgebildet ist, und daß mindestens eine Entsorgungsleitung (18) durch dieses untere Wandlager (3) hindurchgeführt ist.

7. Tragelement nach einem der Ansprüche 4 bis 6, dadurch gekennzeichnet, daß das obere Wandlager (2) hohl ausgebildet ist, und daß die flexiblen Schläuche nach oben aus dem Wandlager (2) hinausgeführt sind.

8. Tragelement nach einem der Ansprüche 1 oder 2, dadurch gekennzeichnet, daß die Aufnahme (15) einen Tragring aufweist, auf dem sich mindestens ein Randvorsprung des Beckens (8) oder Beckenboden abstützt.

9. Tragelement nach Anspruch 5, dadurch gekennzeichnet, daß der Lagerteil (6) ein Rohr mit Kreisquerschnitt ist und der Trägerteil (7) vorzugsweise ein Rohr mit Oval- oder Rechteckquerschnitt, wobei die Innenräume der Rohre miteinander verbunden sind.

10. Tragelement nach Anspruch 6, dadurch gekennzeichnet, daß der als Rohr ausgebildete Lagerteil (6) nach unten aus dem unteren Wandlager (3) herausgeführt ist und vorzugsweise über einen Sifon (19) mit einer gebäudefesten bewasserleitung in Verbindung steht.

## Claims

1. A pivotable support element for a basin (8), in particular a wash basin, having a pivot arm (5) which is movable about a vertical axis (4) and at the free end of which the basin (8) is held by a receiving means (15) and can be supplied and drained by way of conduits (10, 11, 18) which are passed at least partially through the pivot arm (5), wherein the receiving means (15) can be adjusted and arrested about a vertical adjusting axis (14), characterised in that the basin (8) is held in or on the receiving means (15) adjustably by rotation and/or displacement and fixably in the desired position relative to the receiving means (15).

2. A support element according to claim 1 characterised in that the basin (8) is held preferably substantially rotationally symmetrically in the receiving means (15) rotatably and fastenably about a central axis (13).

3. A support element according to one of claims 1 and 2 characterised in that the vertical adjusting axis (14) of the receiving means (15) extends adjacent the outside region of the basin at a spacing from the central axis (13) of the basin.

4. A support element according to one of claims 1 to 3 characterised in that the conduits which are passed through the pivot arm (5) are flexible hoses at least for the pressurised media cold water and hot water.

5. A support element according to one of claims 1 to 4 characterised in that the pivot arm (5) comprises a vertically extending mounting portion (6) and a carrier portion (7) which extends slightly inclinedly or substantially horizontally and that the ends of the mounting portion (6) are held by wall mountings (2, 3).

6. A support element according to claims 4 and 5 characterised in that at least the lower wall mounting (3) is hollow and that at least one drain conduit (18) is passed through said lower wall mounting (3).

7. A support element according to one of claims 4 to 6 characterised in that the upper wall mounting (2) is hollow and that the flexible hoses are taken upwardly out of the wall mounting (2).

8. A support element according to one of claims 1 and 2 characterised in that the receiving means (15) has a support ring on which at least one edge protection of the basin (8) or the bottom of the basin is supported.

9. A support element according to claim 5 characterised in that the mounting portion (6) is a tube of circular cross-section and the carrier portion (7) is preferably a tube of oval or rectangular cross-section, the interiors of the tubes being connected together.

10. A support element according to claim 6 characterised in that the mounting portion (6) which is in the form of a tube is taken downwardly out of the lower wall mounting (3) and preferably communicates by way of a siphon (19) with a sewage conduit which is fixed with respect to the building.

## Revendications

1. Support pivotant pour une cuvette (8) en particulier une cuvette de lavabo, comportant un bras basculant (5) mobile autour d'un axe vertical (4) sur l'extrémité libre duquel la cuvette (8) est maintenue par une monture (15), ladite cuvette pouvant être remplie et évacuée par des conduites (10, 11, 18) passant, au moins partiellement, à travers le bras (5), la position de ladite monture (15) pouvant être réglée et bloquée autour d'un axe de positionnement (14), caractérisé par le fait que la cuvette (8) est maintenue sur la monture (15) de manière mobile par rotation et/ou coulissement et peut être bloquée dans une position souhaitée par rapport à la monture (15).

2. Support selon la revendication 1, caractérisé par le fait que la cuvette (8) est maintenue dans la monture (15) de préférence de façon à pouvoir tourner de manière symétrique autour d'un axe central (13) et être fixée en place.

3. Support selon l'une des revendications 1 ou 2, caractérisé par le fait que l'axe de positionnement vertical (14) de la monture (15) s'étend, à proximité de la zone extérieure de la cuvette, à une certaine distance de l'axe central (13) de ladite cuvette.

4. Support selon l'une des revendications 1 à 3, caractérisé par le fait que les conduites passant à travers le bras oscillant (5) sont des tuyaux flexibles pouvant conduire au moins les fluides sous pression, eau froide et eau chaude.

5. Support selon l'une des revendications 1 à 4, caractérisé par le fait que le bras oscillant (5) est constitué d'un élément d'appui vertical (6) et d'un élément porteur (7) légèrement oblique ou sensiblement horizontal et que les extrémités de la partie (6) sont maintenues en place par des appuis muraux (2, 3).

6. Support selon les revendications 4 et 5, caractérisé par le fait qu'au moins l'appui mural inférieur (3) est creux et qu'au moins une conduite d'évacuation (18) passe à travers cet appui mural inférieur (3).

7. Support melon l'une des revendications 4 à 6, caractérisé par le fait que l'appui mural supérieur (2) est creux et que les tuyaux flexibles sortent dudit appui mural (2) en direction du haut.

8. Support selon l'une des revendications 1 ou 2, caractérisé par le fait que la monture (15) présente une bague support mur laquelle s'appuie au moins une saillie du bord de la cuvette (8) ou du fond de la cuvette.

9. Support selon la revendication 5, caractérisé par le fait que l'élément d'appui 6 est un tube à section circulaire et que l'élément porteur 7 est, de préférence, un tube à section ovale ou rectangulaire, les parois intérieures desdits tubes étant reliées l'une à l'autre.

10. Support selon la revendication 6, caractérisé par le fait que l'élément d'appui (6) réalisé en forme de tuyau sort de l'appui mural inférieur (3) en se dirigeant vers le bas et est relié, de préférence, par un siphon (19) à une conduite d'évacuation des eaux usées inhérente à la construction.
